# EUROPÄISCHE PATENTSCHRIFT

(11) **EP 0 874 769 B1**
(45) Veröffentlichungstag und Bekanntmachung des Hinweises auf die Patenterteilung: **15.09.1999**
(21) Anmeldenummer: 97901530.2
(22) Anmeldetag: 11.01.1997
(51) Int. Cl.: B65D 88/32, B28C 7/00, E04F 21/12, B65G 53/66

(54) **CONTAINER FÜR FLIESS- ODER RIESELFÄHIGE MATERIALIEN, INSBESONDERE FÜR PUTZE, MÖRTEL ODER DERGLEICHEN**
CONTAINER FOR FLOWING OR POURABLE MATERIALS ESPECIALLY FOR PLASTER, MORTAR ETC.
CONTENANT POUR SUBSTANCES FLUIDES ET COULANTES, NOTAMMENT POUR ENDUITS, MORTIER ETC

(30) Priorität: 12.01.1996 DE 29600452 U
(43) Veröffentlichungstag der Anmeldung: 04.11.1998
(73) Patentinhaber: MARMORIT GmbH, 79283 Bollschweil (DE)
(72) Erfinder: RIEGER, Fritz, D-79426 Buggingen (DE); ECKERT, Erwin, D-79292 Pfaffenweiler (DE)
(74) Vertreter: Hilleringmann, Jochen, Dipl.-Ing.
(86) Internationale Anmeldenummer: EP9700114
(87) Internationale Veröffentlichungsnummer: WO9725261

(56) Entgegenhaltungen:
- DE-U- 29 503 034
- DE-U- 29 613 491
- GB-A- 2 090 761
- US-A- 4 071 226

## Beschreibung

Die Erfindung betrifft einen Container für fließ- oder rieselfähige Materialien, insbesondere für Putze, Mörtel oder dergleichen, mit einem Gestell, einem von dem Gestell gehaltenen ersten Behälter mit einem Ein- und einem Auslaß und einer unterhalb des Auslasses des ersten Behälters angeordneten Schnecken-Förderpumpe, die einen wahlweise mit dem Auslaß des ersten Behälters verbindbaren Einlaß und einen Auslaß aufweist.

Container für Werktrockenmörtel der zuvor genannten Art sind in den unterschiedlichsten Ausgestaltungen im Einsatz. Diese Stand-Container oder Stand-Silos werden beim Baustoffhersteller mit der vom Kunden gewünschten Putz-/Mörtelmischung gefüllt und dann per LKW zur Baustelle verbracht. Die bekannten Container weisen einen einzigen Behälter zur Aufnahme des fließ- oder rieselfähigen Materials auf. Unterhalb des Auslasses des Behälters befindet sich ein Durchlaufmischer mit Schnecken-Förderpumpe, um das trockene Gut mit Wasser anzumachen und die angemachte Putz-/Mörtelmischung mit der Schnecken-Förderpumpe zu fördern. Sollen auf der Baustelle unterschiedliche Putz-/Mörtelmischungen verarbeitet werden, so bedurfte es bisher auch mehrerer unterschiedlicher Container, was die Handhabung verkompliziert.

Der Erfindung liegt die Aufgabe zugrunde, einen Container für fließ- oder rieselfähige Materialien, insbesondere für Putze, Mörtel oder dergleichen zu schaffen, mit dem es möglich ist, wahlweise unter mehreren Materialien auszuwählen.

Zur Lösung dieser Aufgabe wird mit der Erfindung ein Container der eingangs genannten Art vorgeschlagen, der zusätzlich zu dem ersten Behälter mit mindestens einem zweiten Behälter versehen ist, welcher mit dem Gestell und/oder dem ersten Behälter verbindbar oder verbunden ist, wobei der mindestens eine zweite Behälter einen Einlaß und einen wahlweise mit dem Einlaß der Schnecken-Förderpumpe verbindbaren Auslaß aufweist und der mindestens eine zweite Behälter derart in seiner Form und Ausgestaltung ausgebildet ist, daß er nicht oder nicht wesentlich über die durch das Gestell und/oder den ersten Behälter definierte Außenkontur übersteht.

Mit der Erfindung wird also ein per LKW transportierbarer Stand-Container mit einem ersten (Haupt-)Behälter und mindestens einem zweiten (Zusatz-)Behälter vorgeschlagen. Die Auslässe dieser mindestens zwei Behälter sind wahlweise mit der Schnecken-Förderpumpe verbindbar, um entweder die mit Wasser angemachte Putz-/Mörtelmischung des Hauptbehälters oder diejenige des Zusatzbehälters zu pumpen. Dabei ist erfindungsgemäß vorgesehen, daß die Anordnung und Ausgestaltung des mindestens einen zweiten Behälters so gewählt ist, daß dieser sich innerhalb der durch den ersten Behälter und das Gestell des Containers definierten Außenkontur befindet bzw. nicht wesentlich über diese übersteht. Vorzugsweise beträgt das Volumen des ersten Behälters etwa das Zehnfache des Volumens des zweiten Behälters. An dem Gestell bzw. dem ersten Behälter können ein oder mehrere zweite Behälter angeordnet sein, wobei stets gilt, daß der zweite Behälter bzw. die zweiten Behälter nicht oder nicht wesentlich über die durch das Gestell und/oder den ersten Behälter definierte Außenkontur des Containers übersteht bzw. überstehen.

Der erfindungsgemäße Container läßt sich insbesondere dort vorteilhaft einsetzen, wo es darum geht, neben einem Grundputz auch einen Deckputz auf eine Fassade aufzubringen. Zur Aufnahme des Grundputzes dient dabei der erste (Haupt-)Behälter, während der Deckputz in den zweiten (Zusatz-)Behälter eingebracht wird. Die Verarbeitungsmenge an Grundputz übersteigt bei weitem die Verarbeitungsmenge am im Vergleich zum Grundputz teureren Deckputz. Mit im wesentlichen gleichem Aufwand lassen sich auf diese Weise zwei unterschiedliche Putze vom Hersteller zur Baustelle transportieren, wo sie verarbeitet werden. Das "Verschwinden" des mindestens einen zweiten Behälters in der durch das Gestell und/oder den ersten Behälter des Containers definierten Außenkontur bringt transporttechnisch insofern Vorteile mit sich, als für den Transport dieses Containers die gleichen Fahrzeuge wie bisher eingesetzt werden können.

Die Verarbeitung von Putzen unterschiedlicher Güte (Grundputz und Deckputz) erfordert auch unterschiedliche Förderleistungen. Daher ist der erfindungsgemäße Container zweckmäßigerweise mit einer Schnecken-Förderpumpe versehen, die in ihrer Förderleistung einstellbar ist. Hierbei ist es besonders zweckmäßig, eine Schnecken-Förderpumpe einzusetzen, die bei unterschiedlichen Förderleistungen stets das maximale Drehmoment aufbringt, sich also lediglich die Durchsatzmenge pro Zeiteinheit verändert, bei gleichem Förderdruck also die Förderleistungen unterschiedlich eingestellt werden können.

In vorteilhafter Weiterbildung der Erfindung ist vorgesehen, den zweiten Behälter innerhalb des ersten Behälters anzuordnen. Die Einlässe beider Behälter sind dann aus dem ersten Behälter herauszuführen, um von außen beide Behälter befüllen zu können. Zweckmäßigerweise sind beide Behälter dann im wesentlichen gleich lang. Bezüglich der Gewichtsverteilung des Containers stellt die hier beschriebene Weiterbildung eine vorteilhafte Maßnahme dar.

Alternativ zu der obigen Weiterbildung der Erfindung ist es zweckmäßig, wenn der erste Behälter einen im Querschnitt im wesentlichen unveränderten, den Einlaß umfassenden oberen Abschnitt und einen sich bis zum Auslaß insbesondere konisch verjüngenden unteren Abschnitt aufweist, und daß der zweite Behälter im Bereich des unteren Abschnitts des ersten Behälters außerhalb desselben angeordnet ist. Für den mindestens einen zweiten Behälter wird also der Freiraum ausgenutzt, der zwischen dem den ersten Behälter tragenden Gestell und dem konisch sich verjüngenden Abschnitt des ersten Behälters gegeben ist. Das Gestell umfaßt normalerweise mindestens drei vertikale Beine, die mit dem ersten Behälter im Bereich von dessem oberen Abschnitt bzw. im Übergangsbereich zwischen dessen oberen und unteren Abschnitt mit dem ersten Behälter verbunden sind und diesen tragen. Der Freiraum zwischen den außen angeordneten vertikalen Beinen und dem konisch sich verjüngenden unteren Abschnitt kann dann für die Unterbringung des bzw. der zweiten Behälter ausgenutzt werden.

Zweckmäßigerweise ist der mindestens eine zweite Behälter mittels eines Gabelstaplers oder dergleichen Flurförderfahrzeug an den ersten Behälter bzw. das Gestell anbringbar.

Vorzugsweise sind die Auslässe der beiden Behälter mit separaten Einlaßöffnungen des Einlasses der Schnecken-Förderpumpe bzw. des Durchlaufmischers verbindbar oder verbunden. Es kann mit Vorteil auch vorgesehen sein, daß der mindestens eine zweite Behälter außen an dem ersten Behälter verschiebbar geführt ist, sich also außen am ersten Behälter entlang einer Kreislinie bewegen läßt. Damit kann der zweite Behälter mit seinem Auslaß über eine Einlaßöffnung des Einlasses der Schnecken-Förderpumpe bzw. des Durchlaufmischers bewegt werden. Die Durchlaufmischer der gebräuchlichen Container weisen neben ihrer fest mit dem Auslaß des einzigen Behälters verbundenen Öffnung eine weitere Einlaßöffnung auf, die zur Aufgabe von Sackware dient. Wird bei einem derartigen Container ein Zusatzbehälter gemäß der Erfindung vorgesehen, so läßt sich dieser für die Dauer der Entnahme des in ihm befindlichen Materials über die Sackaufgabeöffnung des Durchlaufmischers verschieben. Die Verschiebbarkeit des Zusatzbehälters am Hauptbehälter kann aber auch vorteilhaft sein, um die Position des Zusatzbehälters während des Transports und während des Gebrauchs verändern zu können. Dies wiederum bringt die Möglichkeit mit sich, die Lastverteilung während des Transports zu optimieren. Während des Transports mit dem LKW, insbesondere während des Auf- und Abladens des die beiden Behälter aufweisenden Containers sollte nämlich dafür Sorge getragen werden, daß sich der Zusatzbehälter zwischen dem ersten Behälter und dem LKW oder auf der dem LKW abgewandten Seite des ersten Behälters befindet. Diese für den Transport vorteilhafte Position des zweiten Behälters kann aber je nach Ausrichtung des Durchlaufmischers bzw. der Schnecken-Förderpumpe und der Anordnung von deren Einlässen nachteilig sein, so daß dann bei stehendem Container der zweite Behälter über den jeweiligen Einlaß von Durchlaufmischer bzw. Schnecken-Förderpumpe verschoben bzw. verschwenkt werden kann.

Nachfolgend wird anhand der Figuren ein Ausführungsbeispiel der Erfindung näher erläutert. Im einzelnen zeigen:
- Fig. 1: eine Seitenansicht eines Stand-Containers bzw. Stand-Silos mit zwei Behältern für die Aufnahme von Werktrockenmörteln unterschiedlicher Art, einem Durchlaufmischer zum Anmachen des jeweiligen Werktrockenmörtels mit Wasser und einer Schnecken-Förderpumpe,
- Fig. 2: einen Horizontal-Schnitt durch den Container im Bereich des konisch sich verjüngenden unteren Abschnitts des ersten (Haupt)Behälters und
- Fig. 3: eine Seitenansicht entsprechend dem Pfeil III der Fig. 1.

In den Figuren 1 und 3 ist in Seitenansicht ein Container 10 für fließ- oder rieselfähiges Material, insbesondere für Werktrockenmörtel gezeigt. Der Container 10 weist ein Gestell 12 auf, das vier Vertikal-Beine 14 umfaßt, von denen lediglich zwei in den Figuren 1 und 3 gezeigt sind. Zwischen den Beinen 14 in deren oberen Endabschnitten ist ein Hauptbehälter 16 angeordnet, der einen oberen im wesentlichen zylindrischen Abschnitt 16a und einen sich nach unten an den oberen Abschnitt anschließenden konusförmigen unteren Abschnitt 16b aufweist. Der untere Abschnitt 16b des Hauptbehälters 16 endet in einem bei 18 angedeuteten Auslaß. An dem Auslaß 18 des Hauptbehälters 16 ist ein Durchlaufmischer 20 angeflanscht, der eine Misch- und Rührwerkwelle 22 aufweist. Die Welle 22 erstreckt sich rechtwinklig zu einer Seite des Auslasses 18. Der Welle 22 diametral gegenüberliegend ist eine Förderschnecke 24 angeordnet, die mit der Welle gekoppelt ist. Die Förderschnecke 24 transportiert Material, das über einen weiteren Einlaß 26 eingegeben wird, zur Mischerwelle 24. Oberhalb des Einlasses 26 ist der Auslaß 27 eines Zusatzbehälters 28 angeordnet, der verfahrbar am konusförmigen unteren Abschnitt 16d des Hauptbehälters 16 angeordnet ist, worauf später noch eingegangen wird.

In dem Durchlaufmischer 20 wird das Material aus dem Hauptbehälter 16 bzw. dem Zusatzbehälter 28 mit Wasser vermischt. Zu diesem Zweck führt zum Durchlaufmischer 20 eine Wasserleitung 29. Das mit Wasser angemischte Material gelangt in das Aufgabeende 30 einer Schnecken-Förderpumpe 32, die unterhalb des Durchlaufmischers 20 angeordnet ist. Am Auslaß 34 der Schnecken-Förderpumpe 32 ist ein Förderschlauch 36 angeschlossen. Die Schnecken-Förderpumpe 32 pumpt das mit Wasser angemachte Material des Hauptbehälters 16 oder des Zusatzbehälters 28 durch den Förderschlauch 36. Die Schnecken-Förderpumpe 32 weist eine Förderschnecke 38 auf, die von einem (in den Figuren 1 und 3 nicht dargestellten) Kunststoff- oder Gummi-Mantel umgeben ist, welcher wiederum von einer Manschette 40 als Spannvorrichtung umschlossen ist. Die Manschette 40 wird von einer hydraulisch arbeitenden Verstellvorrichtung 42 förderdruckabhängig gegen den Schneckenmantel gespannt.

Zum Antrieb der Förderschnecke 38 der Schnecken-Förderpumpe 32 ist ein (erster) Hydraulikmotor 44 vorgesehen. Auch die Mischerwelle 22 des Durchlaufmischers 20 wird von einem (zweiten) Hydraulikmotor 46 angetrieben. Dieser Hydraulikmotor 46 treibt die Förderschnecke 24 und damit die mit dieser gekoppelte, in axialer Verlängerung angeordnete Mischerwelle 22 an. Hydraulik-Zu- und -Abführleitungen 48,50 sowie 52,54 verlaufen zu den Hydraulikmotoren 44 und 46. Zur Verstellvorrichtung 42 führt ebenfalls eine Hydraulikleitung 56. Sämtliche Leitungen 48 bis 56 kommen von bzw. führen zu einem Schaltkasten 58, der am Gestell 12 angebracht ist. In dem Schaltkasten 58 befinden sich die Hydrauliksteuerung sowie die Pumpenaggregate für den Hydraulik-Flüssigkeitskreislauf.

Wie in den Figuren 1 bis 3 gezeigt, hängt der Zusatzbehälter 28 an einer Schiene 60, die außen am Hauptbehälter 16 im Bereich von dessen konischen Abschnitt 16b angebracht ist. Der Zusatzbehälter 28 weist an seinem oberen Ende Rollen 62 auf, die die Schiene 60 umgreifen und auf dieser rollen. Im unteren Abschnitt an der dem Hauptbehälter 16 zugewandten Seite befindet sich an dem Zusatzbehälter 28 eine Abstützrolle 64, deren Umfangsfläche an den Flansch des Auslasses 18 des Hauptbehälters 16 anliegt. Der Zusatzbehälter 28 weist einen (nicht gezeigten) verschließbaren Einlaß auf und läßt sich mittels eines Flurförderfahrzeugs bei 65 untergreifen, um an den Hauptbehälter 16 gehängt zu werden. Die Formgestaltung des Zusatzbehälters 28 ist derart gewählt, daß sich dieser in dem durch den Durchlaufmischer 20, den konischen Abschnitt 16b des Hauptbehälters 16 und die Vertikal-Beine 14 definierten Bereich befindet, ohne über die Außenkontur des Containers 10 überzustehen. Mittels der Laufschiene 60 und den Laufrollen 62 läßt sich der Zusatzbehälter 28 zwischen z. B. einer Transportposition, in der er um 90° zur Darstellung in der Zeichnung verschwenkt angeordnet ist, und einer Betriebsposition bewegen, in der er gemäß der Zeichnung über dem weiteren Einlaß 26 des Durchlaufmischers 20 angeordnet ist. Wie in Fig. 1 bei 66 angedeutet, ist seitlich des Einlasses 26 des Durchlaufmischers 20 eine Rutsche 68 mit Sackaufgabeende 70 angeordnet, die wie der Einlaß 26 zur Förderschnecke 24 des Durchlaufmischers 20 führt.

In dem Hauptbehälter 16 befindet sich z. B. ein Grundputz (Unterputz), während vom Zusatzbehälter 28 ein Deckputz (Oberputz) aufgenommen ist. Diese Putzarten sollten mit unterschiedlich hohen Förderleistungen auf den Untergrund (z. B. Gebäudefassade) aufgebracht werden. Zu diesem Zweck ist die Förderleistung (Durchsatz oder Fördermenge pro Zeiteinheit) der Schnecken-Förderpumpe 32 einstellbar, und zwar unter Konstanthaltung des Förderdrucks. Der Auslaß 27 des Zusatzbehälters 28 läßt sich mittels eines Schiebers 72 verschließen. Ein Verschlußmechanismus ist auch am Auslaß 18 des Hauptbehälters 16 vorgesehen, in den Figuren jedoch nicht dargestellt.

## Patentansprüche

1. Container für fließ- oder rieselfähige Materialien, insbesondere Putze, Mörtel oder dergleichen, mit
- einem Gestell (12),
- einem von dem Gestell (12) gehaltenen ersten Behälter (16) mit einem Einlaß und einem Auslaß (18),
- einer unterhalb des Auslasses (18) des ersten Behälters (16) angeordneten Schnecken-Förderpumpe (32), die einen wahlweise mit dem Auslaß (18) des ersten Behälters (16) verbindbaren Einlaß (30) und einen Auslaß (34) aufweist, an den ein Förderschlauch (36) anschließbar ist,
gekennzeichnet durch
- mindestens einen zweiten Behälter (28), der mit dem Gestell (12) und/oder dem ersten Behälter (16) verbindbar oder verbunden ist,
- wobei der zweite Behälter (28) einen Einlaß und einen wahlweise mit dem Einlaß (30) der Schnecken-Förderpumpe (32) verbindbaren Auslaß (27) aufweist und der zweite Behälter (28) derart in seiner Form und Ausgestaltung ausgebildet ist, daß er nicht oder nicht wesentlich über die durch das Gestell (12) und/oder den ersten Behälter (16) definierte Außenkontur übersteht.

2. Container nach Anspruch 1, dadurch gekennzeichnet, daß der erste Behälter (16) etwa das zehnfache Volumen des zweiten Behälters (28) aufweist.

3. Container nach Anspruch 1 oder 2, dadurch gekennzeichnet, daß der zweite Behälter (28) innerhalb des ersten Behälters (16) angeordnet ist.

4. Container nach Anspruch 3, dadurch gekennzeichnet, daß die Auslässe (18,27) der beiden Behälter (16,28) mit einem gemeinsamen Einlaß (30) der Schnecken-Förderpumpe (32) verbindbar sind.

5. Container nach Anspruch 3 oder 4, dadurch gekennzeichnet, daß die beiden Behälter (16,28) im wesentlichen gleiche Längserstreckung aufweisen.

6. Container nach Anspruch 1 oder 2, dadurch gekennzeichnet, daß der erste Behälter (16) einen im Querschnitt im wesentlichen unveränderten, den Einlaß umfassenden oberen Abschnitt (16a) und einen sich bis zum Auslaß (18) insbesondere konisch verjüngenden unteren Abschnitt (16b) aufweist und daß der zweite Behälter (28) im Bereich des unteren Abschnitts (16b) des ersten Behälters (16) außerhalb desselben angeordnet ist.

7. Container nach Anspruch 6, dadurch gekennzeichnet, daß die Auslässe (18,27) der beiden Behälter (16,28) mit separaten Einlaßöffnungen eines der Schnecken-Förderpumpe (32) vorgeschalteten Durchlauf-Mischers (20) verbindbar sind.

8. Container nach Anspruch 6 oder 7, dadurch gekennzeichnet, daß der zweite Behälter (28) außen an dem ersten Behälter (16) entlang einer Kreislinie verschiebbar geführt ist.

9. Container nach einem der Ansprüche 1 bis 8, dadurch gekennzeichnet, daß der zweite Behälter (28) innerhalb des durch das Gestell (12) definierten Raums angeordnet und verschiebbar ist.

10. Container nach einem der Ansprüche 6 bis 9, dadurch gekennzeichnet, daß der zweite Behälter (28) an das Gestell (12) und/oder den ersten Behälter (16) anhängbar ist.

11. Container nach einem der Ansprüche 1 bis 10, dadurch gekennzeichnet, daß die Schnecken-Förderpumpe (32) in ihrer Förderleistung einstellbar ist.

## Claims

1. A container for flowable or pourable materials, in particular plasters, mortar or the like, comprising:
- a rack (12),
- a first container (16) accommodated in the rack (12) and comprising an inlet and an outlet (18),
- a screw-type feed pump (32) arranged below the outlet (18) of the first container (16), which comprises an inlet (30) optionally connectable with the outlet (18) of the first container (16) and an outlet (34) to which a conveying line (36) can be connected,
characterized by
- at least a second container (28) which is connectable or connected with the rack (12) and/or the first container (16),
- with the second container (28) comprising an inlet and an outlet (27) optionally connectable with the inlet (30) of the screw-type feed pump (32), and with the form and design of the second container (28) being such that it does not or only to a small extent project beyond the outer contour defined by the rack (12) and/or the first container (16).

2. The container according to claim 1, characterized in that the first container (16) has approximately ten times the volume of the second container (28).

3. The container according to claim 1 or 2, characterized in that the second container (28) is arranged inside the first container (16).

4. The container according to claim 3, characterized in that the outlets (18, 27) of the two containers (16, 28) are connectable with a common inlet (30) of the screw-type feed pump (32).

5. The container according to claim 3 or 4, characterized in that the two containers (16, 28) have substantially the same longitudinal extension.

6. The container according to claim 1 or 2, characterized in that the first container (16) comprises an upper section (16a) whose cross-section is substantially unchanged and which embraces the inlet and a lower section (16b) conically tapered towards the outlet (18), and that the second container (28) is arranged in the lower section (16b) of the first container (16) outside the latter.

7. The container according to claim 6, characterized in that the outlets (18, 27) of the two containers (16, 28) are connectable with separate inlet openings of a flow mixer (20) arranged upstream of the screw-type feed pump (32).

8. The container according to claim 6 or 7, characterized in that the second container (28) is slidingly guided along the outside of the first container (16) along a circular line.

9. The container according to one of claims 1 to 8, characterized in that the second container (28) is arranged within the space defined by the rack (12) and is capable of being moved.

10. The container according to one of claims 6 to 9, characterized in that the second container (28) is capable of being attached to the rack (12) and/or the first container (16).

11. The container according to one of claims 1 to 10, characterized in that the pump capacity of the screw-type feed pump (32) is adjustable.

## Revendications

1. Conteneurs pour des matières coulantes ou fluides, notamment des enduits, des mortiers ou d'autres matières analogues, comprenant :
- un bâti support (12),
- un premier conteneur (16) maintenu par le bâti support (12), comprenant une entrée et une sortie (18),
- une pompe d'alimentation à vis (32) disposée au-dessous de la sortie (18) du premier conteneur (16), laquelle pompe d'alimentation à vis présente, optionnellement, une entrée (30) pouvant être raccordée à la sortie (18) du premier conteneur (16), et une sortie (34) au niveau de laquelle un tuyau flexible d'alimentation (36) peut être raccordé,
caractérisés
- au moins par un second conteneur (28) qui est raccordé ou qui peut être raccordé au bâti support (12) et/ou au premier conteneur (16),
- où le second conteneur (28) présente une entrée et, optionnellement, une sortie (27) pouvant être raccordée à l'entrée (30) de la pompe d'alimentation à vis (32) et où le second conteneur (28) est configuré dans sa forme et dans son agencement de façon telle qu'il ne dépasse pas ou qu'il dépasse peu du contour extérieur défini par le bâti support (12) et/ou par le premier conteneur (16).

2. Conteneurs selon la revendication 1, caractérisés en ce que le premier conteneur (16) présente environ dix fois le volume du second conteneur (28).

3. Conteneurs selon la revendication 1 ou 2, caractérisés en ce que le second conteneur (28) est disposé à l'intérieur du premier contenuer (16).

4. Conteneurs selon la revendication 3, caractérisés en ce que les sorties (18, 27) des deux conteneurs (16, 28) peuvent être raccordées à une entrée commune (30) de la pompe d'alimentation à vis (32).

5. Conteneurs selon la revendication 3 ou 4, caractérisés en ce que les deux conteneurs (16, 28) présentent sensiblement la même disposition longitudinale.

6. Conteneurs selon la revendication 1 ou 2, caractérisés en ce que le premier conteneur (16) présente, en coupe transversale, une partie supérieure (16a), essentiellement non modifiée, comprenant l'entrée, et une partie inférieure (16b) se rétrécissant essentiellement de façon conique jusqu'à la sortie (18), et en ce que le second conteneur (28) est disposé dans la zone de la partie inférieure (16b) du premier conteneur (16), à l'extérieur de celui-ci.

7. Conteneurs selon la revendication 6, caractérisés en ce que les sorties (18, 27) des deux conteneurs (16, 28) peuvent être raccordées au mélangeur continu (20) au moyen d'ouvertures d'entrées séparées, le mélangeur continu étant monté en amont d'une pompe d'alimentation à vis (32).

8. Conteneurs selon la revendication 6 ou 7, caractérisés en ce que le second conteneur (28) est guidé à l'extérieur du premier conteneur (16) en se déplaçant le long d'une ligne circulaire.

9. Conteneurs selon l'une quelconque des revendications 1 à 8, caractérisés en ce que le second conteneur (28) est disposé à l'intérieur de l'espace défini par le bâti support (12) et qu'il peut se déplacer à l'intérieur de cet espace.

10. Conteneurs selon l'une quelconque des revendications 6 à 9, caractérisés en ce que le second conteneur (28) peut être suspendu au bâti support (12) et/ou au premier conteneur (16).

11. Conteneurs selon l'une quelconque des revendications 1 à 10, caractérisés en ce que la pompe d'alimentation à vis (32) est à débit réglable.
